# EUROPÄISCHE PATENTSCHRIFT

(11) **EP 0 938 854 B1**
(45) Veröffentlichungstag und Bekanntmachung des Hinweises auf die Patenterteilung: **30.10.2002**
(21) Anmeldenummer: 99103599.9
(22) Anmeldetag: 24.02.1999
(51) Int. Cl.: A46B 13/00

(54) **Behandlungselemente für Bürsten von Autowasch- oder Polieranlagen**
Treatment elements for brushes for car wash or polishing installation
Eléments de traitement pour brosses pour installations de lavage ou de polissage de véhicules

(30) Priorität: 04.04.1998 DE 29806221 U; 28.02.1998 DE 29803546 U
(43) Veröffentlichungstag der Anmeldung: 01.09.1999
(73) Patentinhaber: WashTec Holding GmbH, 86153 Augsburg (DE)
(72) Erfinder: Windel, Günter, 63825 Schöllkrippen (DE)
(74) Vertreter: Rapp, Bertram, Dr.

(56) Entgegenhaltungen:
- EP-A- 0 787 446
- DE-A- 19 646 783
- US-A- 4 338 698
- US-A- 5 699 579

## Beschreibung

Die Erfindung betrifft ein Behandlungselement für Bürsten, insbesondere Wasch- oder Polierbürsten, von Autowaschoder Polieranlagen mit den Merkmalen im Oberbegriff des Hauptanspruchs.

Ein solches Behandlungselement ist aus der Praxis bekannt (siehe z.B. DE-A-19 646 783). Es hat eine Lappen- oder Scheibenform und besitzt im Außen- oder Kopfbereich mehrere Streifen, die freigeschnitten oder auf andere Weise voneinander getrennt sind und sich unabhängig voneinander bewegen können. Diese Streifen, die in der Praxis auch als Waschfinger bezeichnet werden, erlauben eine Verformung und Anpassung des Behandlungselementes an die Kontur des zu waschenden oder zu polierenden Fahrzeugs. Bei den bekannten Waschelementen sind die Streifen gleich lang und haben insbesondere an beiden Seitenrändern gleichlange Randlinien, die als Schnitte oder Stanzlinien ausgebildet sind und scharfkantig im Fußbereich enden. Die Behandlungselemente bestehen aus einem Textil- oder Fasermaterial oder können auch aus einem geschäumten oder anderweitig hergestellten Kunststoff bestehen. In der Praxis hat sich gezeigt, daß diese Waschelemente eine begrenzte Standzeit haben, wobei insbesondere die Streifen einreißen und sich ablösen.

Es ist Aufgabe der vorliegenden Erfindung, ein Behandlungselement mit besserer Praxiseignung aufzuzeigen.

Die Erfindung löst diese Aufgabe mit den Merkmalen im Hauptanspruch.
Erfindungsgemäß haben die Rand- oder Trennlinien der Streifen am fußseitigen Ende oder sogenannten Stielende eine verbreiterte Ausnehmung. Die Schnitt- oder Stanzlinie läuft dabei in diese Verbreiterung aus, welche vorzugsweise eine runde Form aufweist. Mit dieser Formgebung hat das Behandlungselement eine höhere Standzeit und Betriebsfestigkeit, wobei insbesondere die Streifen stabiler sind. Sie reißen nicht mehr so leicht ein und reißen auch nicht ab.

Nach der Erfindung ist es günstig, die Streifen im Fußbereich mit unterschiedlich langen Randlinien auszubilden. Die Randlinien und auch die am Stielende befindlichen Ausnehmungen sind dadurch versetzt zueinander. Mit dieser Maßnahme läßt sich ebenfalls die Standfestigkeit des Behandlungselementes erhöhen.

Die Erfindung erlaubt es außerdem, in materialschonender Weise vorhandene Streifen in sich noch einmal durch ein oder mehrere Trennlinien in zwei oder mehr Kleinstreifen im Kopfbereich zu unterteilen. Hierdurch wird eine noch stärkere Auffächerung und flexible Anpassung des Behandlungselementes erreicht. Die Trennlinien zwischen diesen Kleinstreifen haben ebenfalls am fußseitigen Ende eine vergrößerte Ausnehmung und erhalten hierdurch die benötigte hohe Stabilität und Rißfestigkeit.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen
- Figur 1:: im Ausschnitt ein lappenförmiges Behandlungselement mit Streifen und
- Figur 2:: eine Variante zu Figur 1 mit einem scheibenförmigen Behandlungselement.

Die in den Zeichnungen dargestellten Behandlungselemente (1) sind Teile von Bürsten für Autowasch- und Polieranlagen, insbesondere Teile von Waschbürsten oder Polierbürsten.

Die Behandlungselemente (1) haben im Außenbereich oder Kopfbereich (9) mehrere freigeschnittene, freigestanzte oder auf sonstige Weise voneinander getrennte Streifen (3). In den gezeigten Ausführungsbeispielen sind zumindest ein Teil der Streifen (3) im Fußbereich (8) untereinander durch ein gemeinsames Fußteil miteinander verbunden. Die Behandlungselemente (1) haben dadurch eine Lappenform mit einer z.B. im wesentlichen rechteckigen Gestalt wie in Figur 1. Sie können alternativ aber auch eine Scheibenform oder Scheibensegmentform mit einer z.B. kreisrunden oder segmentförmigen Gestalt haben.

Die Behandlungselemente (1) sind im Fußbereich (8) mit einem Träger (2) der Bürste verbunden. Hierbei kann es sich um eine Tragschale, ein Tragrohr oder dergleichen andere Konstruktion handeln. Die Verbindung zwischen den Behandlungselementen (1) und dem Träger (2) kann beliebig sein.

Die lappenförmigen Behandlungselemente (1), wie sie beispielsweise in Figur 1 dargestellt sind, sind mit ihrer Hauptebene vorzugsweise längs der Bürstendrehachse ausgerichtet und axial auf dem Träger (2) befestigt. Die in Figur 2 gezeigten kreisscheiben- oder kreissegmentförmigen Behandlungselemente (1) sind quer zur Bürstendrehachse ausgerichtet und in Umfangsrichtung am vorzugsweise im wesentlichen zylindrischen Träger (2) befestigt.

Die Streifen (3) sind untereinander vorzugsweise von gleicher Formgebung. Die Streifen (3) reichen nur über einen Teil der Länge der Behandlungselemente (1). Sie enden im Fußbereich (8) mit Abstand oberhalb des Trägers (2). Die zusammenhängende Lappenform oder Scheibenform bleibt dadurch im Fußbereich (8) erhalten.

Die Streifen (3) haben am fußseitigen Ende (7) ihre seitlichen Randlinien (4,5), welches auch als Stielende bezeichnet wird, eine verbreiterte Ausnehmung (6). Die Randlinien (4,5), die sich in der Praxis auch als Schnittlinien darstellen, münden in dieser Ausnehmung (6). Die Ausnehmung (6) hat vorzugsweise eine runde Form, die kreisrund, aber auch oval sein kann. Die Ausnehmungen (6) werden vorzugsweise als Freistanzungen oder Bohrungen ausgebildet. Sie mindern die Kerbspannungen am Ende der Rand- oder Schnittlinien (4,5) und verhindern, daß an diesen Stellen Risse entstehen.

Die Streifen (3) haben an ihren beiden gegenüberliegenden Seiten unterschiedliche lange Randlinien (4,5). Dabei wechseln sich über die Streifen (3) hinweg vorzugsweise die kurzen Randlinien (4) und die langen Randlinien (5) regelmäßig ab. Die Streifen (3) haben dadurch untereinander eine gleiche Formgebung. Durch die unterschiedlich langen Randlinien (4,5) sind auch die Ausnehmungen (6) in der Höhe bzw. im Abstand vom Träger (2) zueinander versetzt. Diese Gestaltung trägt ebenfalls zur Stabilisierung der Streifen (3) und zur Verminderung der Rißgefahr bei.

Figur 1 zeigt eine weitere Variante der Erfindung. Die Streifen (3) können im Kopfbereich (9) ihrerseits noch einmal durch längslaufende Trennlinien (10) in zwei oder mehr Kleinstreifen (3') unterteilt werden. Die Trennlinien reichen vorzugsweise nur über einen Teil der Streifenlänge. Sie haben am fußseitigen Ende ebenfalls eine verbreiterte Ausnehmung (6), die die Kerbspannungen verringert und die Stabilität der Kleinstreifen (3') erhöht.

Die Behandlungselemente können aus beliebig geeigneten Materialen bestehen. Vorzugsweise bestehen sie aus einem geschäumten Kunststoff, insbesondere einem geschlossenporigen Polyäthylenschaum, der kein Wasser aufnimmt. Alternativ kann es sich auch um ein textiles Material, z.B. einen Faserwerkstoff, einen Filz oder dergleichen handeln. Außerdem sind beliebig andere geeignete Kunststoffe oder Naturmaterialien möglich.

Die Streifen haben vorzugsweise im Querschnitt eine Rechteckform und sind dicker als die dünnen Haare oder Borsten herkömmlicher Waschbürsten. Beispielsweise haben die Streifen oder Waschfinger (3) eine Breite von ca. 6 mm und eine Dicke von ca. 2 mm. Ihre Länge beträgt beispielsweise 200 mm.

In der gezeigten bevorzugten Ausführungsform haben die Behandlungselemente (1) sowohl Ausnehmungen (6) wie auch unterschiedlich lange Rand- oder Schnittlinien (4,5). Alternativ können sie Ausnehmungen (6) in Kombination mit gleichlangen Randlinien (4,5) oder in einer weiteren Variante unterschiedliche lange Randlinien (4,5) ohne Ausnehmungen (6) aufweisen.

Abwandlungen der gezeigten Ausführungsform sind in beliebiger Weise möglich. Bei der bevorzugten Gestaltung haben die Randlinien (4,5) eine gerade Form. Sie können alternativ auch eine andere Gestalt haben. Die Randlinien müssen auch nicht wie in Figur 1 parallel verlaufen oder wie in Figur 2 radial auf den gleichen Mittelpunkt zulaufen. Ferner kann die Lappen- oder Scheibenform beliebig variiert werden. Die Waschelemente (1) können sich über die gesamte Länge oder über den gesamten Umfang der Träger (2) erstrecken. Es ist aber auch nur eine Teilerstreckung möglich. Ferner muß die Formgebung der Streifen (3) untereinander nicht gleich sein. Die Länge der unterschiedlichen Randlinien (4,5) kann auch in mehreren Stufen oder Größen differieren, so daß es insgesamt mehr als zwei unterschiedliche Längen gibt. Ferner können die Ausnehmungen (6) eine beliebig geeignete Form haben.

In einer weiteren Abwandlung der gezeigten Ausführungsbeispiele können die Steifen (3) als Einzelstreifen ausgebildet und für sich einzeln am Träger (2) auf geeignete Weise befestigt sein. Sie haben dann keine Lappen- oder Scheibenform. Im Kopfbereich sind diese Streifen durch Trennlinien mit fußseitigen verbreiterten Ausnehmungen in mehrere Kleinstreifen (3') unterteilt. Die Trennlinien (10) können hier, wie auch in den beiden gezeigten Ausführungsbeispielen von Figur 1 und 2, bis in den Fußbereich (8) der streifen (3)ragen.

### BEZUGSZEICHENLISTE

- 1: Waschelement
- 2: Träger, Tragschale, Tragrohr
- 3: Streifen, Waschfinger
- 3': Kleinstreifen
- 4: Randlinie, Schnittlinie, kurz
- 5: Randlinie, Schnittlinie, lang
- 6: Ausnehmung
- 7: fußseitiges Ende, Stielende
- 8: Fußbereich
- 9: Kopfbereich
- 10: Trennlinie, Schnittlinie

## Patentansprüche

1. Behandlungselement für Bürsten, insbesondere Waschoder Polierbürsten, von Autowasch- oder Polieranlagen, das mehrere Streifen aufweist, **dadurch gekennzeichnet, daß** die Streifen (3,3') zumindest teilweise am fußseitigen Ende (7) ihrer Trenn- oder Randlinien (4,5,10) eine verbreiterte Ausnehmung (6) aufweisen.

2. Behandlungselement nach Anspruch 1, **dadurch gekennzeichnet, daß** die Ausnehmung (6) eine runde Form aufweist.

3. Behandlungselement nach Anspruch 2, **dadurch gekennzeichnet, daß** die Ausnehmung (6) als Freistanzung oder Bohrung ausgebildet ist.

4. Behandlungselement insbesondere nach Anspruch 1, 2 oder 3, **dadurch gekennzeichnet, daß** die Streifen (3) an den Seiten unterschiedlich lange Randlinien (4,5) aufweisen.

5. Behandlungselement nach einem der Ansprüche 1 bis 4, **dadurch gekennzeichnet, daß** die Streifen (3) im Kopfbereich (9) in zwei oder mehr Kleinstreifen (3') unterteilt sind, wobei deren Trennlinien (10) am fußseitigen Ende (7) eine verbreiterte Ausnehmung (6) aufweisen.

6. Behandlungselement nach einem der Ansprüche 1 bis 5, **dadurch gekennzeichnet, daß** die Streifen (3) untereinander eine gleiche Formgebung haben.

7. Behandlungselement nach einem der Ansprüche 1 bis 6, **dadurch gekennzeichnet, daß** die Behandlungselemente (1) eine Lappen-, Scheiben- oder Scheibensegmentform aufweisen.

## Claims

1. Treatment element for brushes, in particular washing or polishing brushes, of car washing or polishing installations, which comprises a plurality of strips, **characterised in that** at least in part the strips (3, 3') exhibit an enlarged recess (6) at the foot end (7) of their dividing or edge lines (4, 5, 10).

2. Treatment element according to claim 1, **characterised in that** the recess (6) exhibits a round shape.

3. Treatment element according to claim 2, **characterised in that** the recess (6) takes the form of a free stamping or drilling.

4. Treatment element, in particular according to claim 1, 2 or 3, **characterised in that** at the sides the strips (3) exhibit edge lines (4, 5) of different lengths.

5. Treatment element according to one of claims 1 to 4, **characterised in that** in the head area (9) the strips (3) are divided into two or more small strips (3'), their dividing lines (10) exhibiting an enlarged recess (6) at the foot end (7).

6. Treatment element according to one of claims 1 to 5, **characterised in that** between themselves the strips (3) have the same shaping.

7. Treatment element according to one of claims 1 to 6, **characterised in that** the treatment elements (1) exhibit a tab, disc or disc segment shape.

## Revendications

1. Elément de traitement pour brossés, notamment brosses de lavage ou de polissage, d'installations de lavage automobile ou de polissage, qui comprend plusieurs lamelles, **caractérisé en ce que**, au moins en partie, les lamelles (3, 3') comportent une découpe élargie (6) à l'endroit de l'extrémité côté pied (7) de leurs lignes de séparation ou de bord (4, 5, 10).

2. Elément de traitement suivant la revendication 1, **caractérisé en ce que** la découpe (6) présente une forme arrondie.

3. Elément de traitement suivant la revendication 2, **caractérisé en ce que** la découpe (6) se présente sous forme d'un découpage libre ou d'un perçage.

4. Elément de traitement notamment suivant la revendication 1, 2 ou 3, **caractérisé en ce que**, sur les côtés, les lamelles (3) présentent des lignes de bord (4, 5) de longueurs différentes.

5. Elément de traitement suivant l'une des revendications 1 à 4, **caractérisé en ce que**, dans la zone de tête (9), les lamelles (3) sont divisées en deux petites lamelles (3') ou davantage, les lignes de séparation (10) de celles-ci comportant, à l'extrémité côte pied (7), une découpe élargie (6).

6. Elément de traitement suivant l'une des revendications 1 à 5, **caractérisé en ce que** les lamelles (3) présentent une configuration identique entre elles.

7. Elément de traitement suivant l'une des revendications 1 à 6, **caractérisé en ce que** les éléments de traitement (1) ont une forme de volet, de disque ou de segment de disque.
